# EUROPÄISCHE PATENTSCHRIFT

(11) **EP 1 710 820 B1**
(45) Veröffentlichungstag und Bekanntmachung des Hinweises auf die Patenterteilung: **23.02.2011**
(21) Anmeldenummer: 06007229.5
(22) Anmeldetag: 05.04.2006
(51) Int. Cl.: H01H 9/18

(54) **Bedienmittel zum Beispiel Taste oder Drehknopf mit einem Anzeigeelement**
Control unit, for example pushbutton or rotatable knob, with a display unit
Unité de commande, par exemple bouton poussoir ou bouton rotatif, avec un dispositif d'affichage

(30) Priorität: 05.04.2005 DE 102005015488
(43) Veröffentlichungstag der Anmeldung: 11.10.2006
(73) Patentinhaber: Behr-Hella Thermocontrol GmbH, 70469 Stuttgart (DE)
(72) Erfinder: Stich, Bernd, Dr., 33142 Büren (DE); Waldeyer, Alexander, 59555 Lippstadt (DE)
(74) Vertreter: Basfeld, Rainer

(56) Entgegenhaltungen:
- EP-A- 0 891 122
- EP-A- 1 152 442
- DE-A1- 10 318 376
- US-A- 4 022 993
- US-A- 4 551 717
- US-A- 5 877 695
- US-B1- 6 704 004

## Beschreibung

Die Erfindung betrifft ein Bedienmittel, zum Beispiel eine Taste oder einen Drehknopf zum Bedienen eines elektrischen Geräts, mit einem beweglichen Körper und einem Anzeigeelement und mit den Merkmalen des Oberbegriffs des Anspruchs 1. Das Anzeigemittel ist danach mit dem Körper verbunden. Außerdem ist mit dem Anzeigemittel ein Symbol darstellbar ist, das die Funktion des Bedienmittels bezeichnet.

Aus dem Stand der Technik sind eine Vielzahl Bedienmittel bekannt. So sind beispielsweise aus Kraftfahrzeugen Bedienmittel bekannt, mit denen eine Heckscheibenheizung ein- oder ausgeschaltet werden kann oder elektrische Fensterheber für Seitenscheiben in Betrieb gesetzt werden können. Auf derartigen Bedienmitteln sind in der Regel Symbole für die Funktion des Bedienmittels angegeben. Diesen Bedienmitteln ist eine Funktion fest zugewiesen.

Ferner sind insbesondere von Infotainment-Geräten in Kraftfahrzeugen Drehknöpfe, Taster oder Schalter bekannt, die je nachdem, in welchem Modus sich das Infotainment-Gerät befindet, eine erste oder eine weitere Funktion hat. So kann beispielsweise der gleiche Drehknopf zur Auswahl eines Fahrziels in einem Navigationssystem oder zum Einstellen der Temperatur einer Klimaanlage benutzt werden, je nachdem, in welchem Modus sich das Infotainment-Gerät befindet. Die Funktion, die den Drehknopf beziehungsweise das Bedienmittel in Abhängigkeit von dem Modus zugewiesen ist, muss dem Anwender in der Regel aus der Bedienungsanleitung bekannt sein. Eventuell ist in unmittelbarer Nähe zu dem Bedienmittel in einem Bildschirm des Infotainment-Geräts ein Hinweis auf die Funktion des Bedienmittels angegeben. Diese Lösung ist jedoch nicht besonders vorteilhaft, da dann auf dem Bildschirm Platz für die Darstellung von anderen Informationen verloren geht.

Aus der Figur 6a und 6b der Druckschrift mit der Veröffentlichungsnummer US 6,704,004 B1 ist eine transportable Kommunikationseinrichtung bekannt, die Tasten mit einem Tastenkörper und mit dem Tastenkörper verbundene Anzeigemittel aufweist. Die Einrichtung kann in verschiedenen Modi betrieben werden. Den Tasten können je nach Modus, in dem sich die Einrichtung befindet, verschiedene Funktionen zugewiesen werden. In Abhängigkeit von der Funktion der Taste wird dann mittels des Anzeigemittels ein Symbol oder ein Text angezeigt, um dem Benutzer die Funktion der Taste deutlich zu machen.

Die Anzeigemittel können zur Darstellung der verschiedenen Modi auf unterschiedliche Art und Weise ausgebildet sein. In der genannten Druckschrift ist offenbart das Anzeigemittel aus verschiednen in einer Ebene liegenden Segmenten aufzubauen. Die Segmente können einzeln angesteuert werden, wobei jeweils eine Gruppe von Segmente zusammen ein Symbol darstellt oder erzeugt.

Zur Erzeugung der Symbole mit dem Segment-Anzeigemittel gemäß dem in den Figuren 6a und 6b der Druckschrift US 6,704,004 B1 dargestellten Einrichtung ist eine Steuerung notwendig. Die Steuerung steuert die Segmente entsprechend der der Taste zugewiesenen Funktion so an, dass das entsprechende Symbol mit den Segmenten dargestellt wird. Eine solche Steuerung der einzelnen Segmente ist vergleichsweise aufwändig.

Die Idee der Bedienmittel, wie sie in der Druckschrift US 6,704,004 B1 anhand der Figuren 6a und 6b beschrieben sind, bei denen das Anzeigemittel zum Anzeigen des darstellbaren Symbols, das die der Taste zugewiesene Funktion bezeichnet kann auch die Kraftfahrzeugtechnik übertragen werden. Überträgt man diese Idee auf die Kraftfahrzeugtechnik hätte das Anzeigemittel einer Taste im Kraftfahrzeug somit keine statische Anzeige, wie es beispielsweise bisher von den Bedienmitteln für die Heckscheibenheizung oder die elektrischen Fensterheber bekannt ist. Das Bedienmittel hätte vielmehr eine variable Anzeige, die ein entsprechendes Symbol der dem Bedienelement jeweils zugewiesenen Funktion darstellt. Die Ansteuerung wäre dann mit einer vergleichsweise aufwändigen Steuerung möglich.
Hier setzt die vorliegende Erfindung an.

Der Erfindung liegt die Aufgabe zugrunde, ein Bedienmittel, dem eine Funktion zugewiesen ist und das mit einem Symbol für die Funktion gekennzeichnet ist, so auszugestalten, dass dem Bedienmittel verschiedene Funktionen zugewiesen werden können und gleichzeitig durch ein Symbol die zugewiesene Funktion kennzeichnet werden kann, wobei die Darstellung der Symbole mit einer einfachen Ansteuerung der Anzeigemittel erfolgen kann.

Diese Aufgabe wird erfindungsgemäß dadurch gelöst, dass mit jeder Leuchtdiode genau ein Symbol darstellbar ist und dass eine Anode, eine Kathode und/oder eine organische Schicht der Leuchtdiode die Kontur des darzustellenden Symbols hat
Ein derartiges erfindungsgemäßes Bedienmittel hat den Vorteil, dass die aufwändige Ansteuerung einzelner Segmente entfallen kann. Vielmehr wird durch jede Leuchtdiode genau ein Symbol dargestellt. Es ist muss dann in Abhängigkeit von der Funktion des Bedienmittels nur genau eine Leuchtdiode zur Darstellung des der Funktion entsprechenden Symbols angesteuert werde. Da die Anzahl der Funktionen, die dem Bedienmittel zugewiesen werden können, beschränkt ist, kann die Anzahl der Leuchtdioden ebenso beschränkt sein, was die
Ansteuerung ebenso vereinfacht.

Ein Teil des Körpers eines erfindungsgemäßen Bedienmittels kann ein Trägersubstrat für eine oder mehrere Leuchtdioden bilden. Vorteilhaft sind die Leuchtdioden in einem gasdichten Material zum Beispiel Glas gekapselt, um die Lebensdauer der Leuchtdioden zu erhöhen.

Der Körper eines erfindungsgemäßen Bedienmittels kann zumindest teilweise aus einem metallisierbaren Kunststoff bestehen. Der Körper kann mit einer räumlich strukturierten Metallisierung versehen werden, um die elektrischen Anschlüsse für die Leuchtdioden beziehungsweise das Anzeigeelement zu erhalten.

Die Anode und/oder die Katode einer organischen Leuchtdiode eines erfindungsgemäßen Bedienmittels können aus Schichten aus Indium-Zinn-Oxid gebildet sein.

Ein Ausführungsbeispiel für ein erfindungsgemäßes Bedienmittel und für organische Leuchtdioden eines Anzeigeelements eines erfindungsgemäßen Bedienmittels sind anhand der schematischen Zeichnungen näher erläutert. Es zeigt
- Fig. 1: eine schematische Darstellung eines Bedienmittels im Schnitt,
- Fig. 2a: einen Schnitt durch eine erste organische Leuchtdiode,
- Fig. 2b: eine Draufsicht auf die organische Leuchtdiode gemäß Fig. 2a,

Das in Fig. 1 dargestellte Bedienmittel weist einen Körper 2 aus einem metallisierbaren Kunststoff auf, der im Wesentlichen hülsenförmig ausgebildet ist. Die äußere Mantelfläche und die Außenseite des stirnseitigen Abschlusses des Körpers 2 ist mit einer Metallisierung 8 versehen, welche elektrische Anschlüsse für eine Leuchtdiode 3 bildet. Die Leuchtdiode 3 ist Teil eines Anzeigeelements das auf der Oberseite des Körpers 2 angebracht ist. Die Leuchtdiode 3 ist dabei auf der Unterseite seitlich und auf der Oberseite von Schichten eines gasdichten Materials fast vollständig eingeschlossen. Bei dem gasdichten Material kann es sich beispielsweise um Glas oder einen Kunststoff hoher Dichte oder auch eine gasdichte Lack-/Oberflächenbehandlung handeln. Durch eine transparente Kunststoffschicht 5 kann die Oberseite des gasdichten Materials 5 gegen Beschädigung, zum Beispiel Zerkratzen geschützt werden.
Die Schichten aus gasdichtem Material 5 sind transparent, so dass von der Leuchtdiode 3 emittiertes Licht auf der Oberseite des Bedienmittels sichtbar ist.

Das Anzeigeelement kann mit seinen Leuchtdioden 3, bei denen es sich um organische Leuchtdioden (OLED) handelt, verschiedene Symbole darstellen. Je nachdem, welches Symbol dargestellt werden soll, wird das Anzeigeelement über die Metallisierungen 8 auf der Außenseite des Körpers 2 elektrisch angesteuert.
Ein Beispiel für die Ausbildung der organischen Leuchtdioden 3 des Anzeigelements ist in Fig. 2a, b und Fig. 3a, b dargestellt.
Das Bedienmittel 1 ist beweglich in einer Schaltung eingesetzt. Zur Verbindung mit den übrigen Bestandteilen der Schaltung und zur Ansteuerung der organischen Leuchtdioden 3 des Anzeigeelements sind an einer Leiterplatte 7 Federkontakte 6 vorgesehen, die zum einen eine elektrische Verbindung zwischen den elektrischen Anschlüssen, die durch die Metallisierungen 8 gebildet werden, herstellen und zum anderen das Bedienmittel 1 mechanisch halten. Die in Fig. 2a und Fig. 2b dargestellte organische Leuchtdiode ist auf ein Substrat aufgebracht. Bei dem Substrat kann es sich um den Körper 2 oder aber um das gasdichte Material 4 handeln. Zunächst ist auf das Substrat S eine Schicht aus Indium-Zinn-Oxid aufgebracht. Diese Schicht hat die Kontur einer "0". Auf diese Schicht aus Indium-Zinn-Oxid ist eine Schicht aus einem organischen Material aufgebracht, die ebenfalls die Kontur einer "0" hat. Kongurent zu den vorgenannten Schichten schließt sich eine weitere Schicht aus Indium-Zinn-Oxid an. Die beiden Schichten aus Indium-Zinn-Oxid bilden eine Anode 31 und eine Katode 33 der anorganischen Leuchtdiode 3. Die organische Schicht 32 zwischen der Anode 31 und der Katode 33 wird durch ein Bestromen der Leuchtdiode 3 zum Leuchten angeregt, wobei die Farbe des Lichtes von der Zusammensetzung der organischen Schicht 32 abhängt. Eine derartige Leuchtdiode, wie sie in den Fig. 2a und 2b dargestellt ist, kann zum Erzeugen des Symbols "0" benutzt werden. Soll eine "0" leuchten, wird die Leuchtdiode bestromt.

Um weitere Symbole darstellen zu können, sind in einer gleichen Ebene neben der Leuchtdiode oder in Ebenen über oder unter der Leuchtdiode weitere entsprechende Leuchtdioden, deren Konturen Symbole nachbilden, angeordnet. Die Gesamtheit aus solchen Leuchtdioden bildet dann das Anzeigemittel, wobei mit jeder Leuchtdiode ein Symbol erzeugt werden kann.

## Patentansprüche

1. Bedienmittel zum Beispiel Taste oder Drehknopf mit einem beweglichen Körper (2) und einem Anzeigemittel, das mit dem Körper (2) verbunden ist und mit welchem ein Symbol darstellbar ist, das die Funktion des Bedienmittels (1) bezeichnet,
• wobei dem Bedienmittel verschiedene Funktionen zuweisbar sind,
• wobei das Anzeigeelement zum Anzeigen des darstellbaren Symbols, das die zugewiesene Funktion bezeichnet, über elektrische Anschlüsse (8) ansteuerbar ist,
• wobei das Anzeigeelement mehrere organische Leuchtdioden (3) aufweist,
• wobei mit den organischen Leuchtdioden (3) die Symbole darstellbar sind
• wobei die Leuchtdioden (3) entweder in einer Ebene nebeneinander oder in mehreren Ebene angeordnet sind,
**dadurch gekennzeichnet,**
**dass** mit jeder Leuchtdiode (3) genau ein Symbol darstellbar ist und dass eine Anode (31), eine Kathode (33) und/oder eine organische Schicht (32) der Leuchtdiode (3) die Kontur des darzustellenden Symbols hat.

2. Bedienmittel nach Anspruch 1, **dadurch gekennzeichnet, dass** in jeder Ebene eine Leuchtdiode (3) angeordnet ist.

3. Bedienmittel nach Anspruch 1 oder 2, **dadurch gekennzeichnet, dass** ein Teil des Körpers (2) des Bedienelements ein Trägersubstrat (S) für eine oder mehrere Leuchtdioden (3) bildet.

4. Bedienmittel nach einem der Ansprüche 1 bis 3, **dadurch gekennzeichnet, dass** der Körper zumindest teilweise aus einem metallisierbaren Kunststoff besteht.

5. Bedienmittel nach einem der Ansprüche 1 bis 4, **dadurch gekennzeichnet, dass** die Anode (31) und/oder die Kathode (33) aus Schichten aus Indium-Zinn-Oxid gebildet sind.

## Claims

1. Operating means, for example a pushbutton or rotatable knob, having a movable body (2) and a display means which is connected to the body (2) and with the aid of which it is possible to display a symbol which denotes the function of the operating means (1),
• it being possible to allocate various functions to the operating means,
• it being possible for the display element to be driven via electric connections (8) in order to display the symbol which can be displayed and denotes the allocated function,
• the display element having a plurality of organic light-emitting diodes (3),
• it being possible to display the symbols with the aid of the organic light-emitting diodes (3), and
• the light-emitting diodes (3) being arranged either in one plane next to one another, or in a plurality of planes,
**characterized**
**in that** one symbol can be displayed with each light-emitting diode (3), and in that an anode (31), a cathode (33) and/or an organic layer (32) of the light-emitting diode (3) has the contour of the symbol to be displayed.

2. Operating means according to Claim 1, **characterized in that** a light-emitting diode (3) is arranged in each plane.

3. Operating means according to Claim 1 or 2, **characterized in that** a part of the body (2) of the operating means forms a carrier substrate (S) for one or more light-emitting diodes (3).

4. Operating means according to one of Claims 1 to 3, **characterized in that** it comprises at least partially a metallizable plastic.

5. Operating means according to one of Claims 1 to 4, **characterized in that** the anode (31) and/or the cathode (33) are/is formed from layers made of indium tin oxide.

## Revendications

1. Moyen de commande, par exemple touche ou bouton, comprenant un corps mobile (2) et un moyen d'indication qui est relié avec le corps (2) et avec lequel peut être représenté un symbole qui désigne la fonction du moyen de commande (1)
* différentes fonctions pouvant être affectées au moyen de commande
* l'élément indicateur destiné à indiquer le symbole représentable qui désigne la fonction affectée pouvant être commandé par les bornes électriques (8),
* l'élément indicateur présentant plusieurs diodes électroluminescentes organiques (3),
* les symboles pouvant être représentés avec les diodes électroluminescentes organiques (3),
* les diodes électroluminescentes (3) étant disposées soit dans un plan les unes à côté des autres, soit dans plusieurs plans,
**caractérisé en ce**
**qu'**exactement un symbole peut être représenté avec chaque diode électroluminescente (3) et en ce qu'une anode (31), une cathode (33) et/ou une couche organique (32) de la diode électroluminescente (3) présente le contour du symbole à représenter.

2. Moyen de commande selon la revendication 1, **caractérisé en ce qu'**une diode électroluminescente (3) est disposée dans chaque plan.

3. Moyen de commande selon la revendication 1 ou 2, **caractérisé en ce qu'**une partie du corps (2) de l'élément de commande forme un substrat porteur (S) pour une ou plusieurs diodes électroluminescentes (3).

4. Moyen de commande selon l'une des revendications 1 à 3, **caractérisé en ce que** le corps se compose au moins partiellement d'une matière plastique pouvant être métallisée.

5. Moyen de commande selon l'une des revendications 1 à 4, **caractérisé en ce que** l'anode (31) et/ou la cathode (33) sont constituées de couches d'oxyde d'indium-zinc.
